# EUROPÄISCHE PATENTSCHRIFT

(11) **EP 1 711 094 B1**
(45) Veröffentlichungstag und Bekanntmachung des Hinweises auf die Patenterteilung: **18.04.2007**
(21) Anmeldenummer: 06708270.1
(22) Anmeldetag: 14.02.2006
(51) Int. Cl.: A47K 5/12

(54) **SPENDER**
DISPENSER
DISTRIBUTEUR

(30) Priorität: 14.02.2005 DE 102005006845
(43) Veröffentlichungstag der Anmeldung: 18.10.2006
(73) Patentinhaber: Stockhausen GmbH, 47805 Krefeld (DE)
(72) Erfinder: NAUELS, Bernd, 47906 Krefeld (DE)
(74) Vertreter: Bungartz, Klaus Peter
(86) Internationale Anmeldenummer: PCT/EP2006/050934
(87) Internationale Veröffentlichungsnummer: WO 2006/084920

(56) Entgegenhaltungen:
- US-A1- 2004 232 168

## Beschreibung

Die Erfindung betrifft einen Spender, insbesondere als Dosierspender für die Verabreichung einer halbfesten oder flüssigen Substanz, wie beispielsweise Flüssigseife oder einem Reinigungs- oder Pflegeschaum. Der gattungsgemäße Spender weist ein Gehäuse auf, das mit einer Gehäuserückwand an einer Wand montierbar ist und über eine schwenkbar mit der Gehäuserückwand verbundene Abdeckung abgedeckt ist. Hinter der Abdeckung befindet sich der Vorratsbehälter, der die Substanz enthält und ein Dosierventil zur kontrollierten Abgabe der Substanz aufweist.

Zum Befüllen wird der Vorratsbehälter, meist zusammen mit dem Dosierventil ausgetauscht. Hierzu weist das Gehäuse eine .. Behälteraufnahme zum Aufnehmen des Vorratsbehälters auf, in die der Vorratsbehälter in eine Einsetzrichtung einsetzbar ist. Durch eine Hubbewegung eines Ventilelements kann dann eine vorbestimmte Menge der Substanz abgegeben werden, wobei das Ventilelement über eine an dem Gehäuse angeordnete Betätigungsvorrichtung, die eine Betätigungskraft über zumindest ein Druckelement auf das Ventilelement zu übertragen vermag, geöffnet oder geschlossen wird.

Der Spender weist insbesondere an dem Gehäuse angeordnete Kopplungsmittel aufweist, die unmittelbar oder mittelbar zumindest in Richtung der Bewegung des Ventilelements eine formschlüssige Verbindung zwischen Ventilelement und der Betätigungsvorrichtung herstellen. Diese Kopplungsmittel sind von zumindest einem Halterand und zumindest einem, den Halterrand wenigstens teilweise mit einer Mitnahmeaufnahme umgreifenden Mitnehmer gebildet und derart ausgebildet, dass bei Einsetzen des Vorratsbehälters in die Einsetzrichtung der Halterand mit der Mitnahmeaufnahme in Eingriff kommt.

Spender dieser Art sind der DE 27 27 679 B2 bekannt. Bei diesen Spendern muss aber das Gehäuse nach vorne geklappt werden und der Vorratsbehälter dann in die aufgeklappte Abdeckung eingesetzt werden, so dass diese dann zusammen mit dem Vorratsbehälter wieder zurückgeklappt werden kann. Diese Spender weisen neben der Tatsache, dass die vergleichsweise große Last die Mechanik der Abdeckung belastet, den weiteren Nachteil auf, dass der Vorratsbehälter nur eingesetzt werden kann, wenn mit einer Hand die Abdeckung gehalten wird und mit der anderen Hand der Vorratsbehälter eingesetzt wird. Ferner muss die Abdeckung immer fest mit dem Gehäuse verschlossen werden, um ein selbsttätiges Öffnen zu vermeiden.

Aus der EP 0 650 687 B1 oder der EP 0703 831 B1 sind weitere Spender bekannt, in die zum Beispiel zum Nachfüllen der Substanz ein Vorratsbehälter in das Gehäuse eingesetzt wird. Hierzu weist das Gehäuse eine Klemmverbindung auf; die den Vorratsbehälter mit einer nach unten zeigenden Entnahmeöffnung aufnimmt. Als Klemmverbindung wird ein von einer an einer Wand angeordneten Basisplatte des Gehäuses rechtwinklig hervorspringender Halteträger verwendet, der zwischen dem Dosierventil und dem Vorratsbehälter angeordnet ist. Die Betätigungsvorrichtung ist als schwenkbare "Push"-Taste unterhalb des Dosierventils angeordnet und mit dem Gehäuse verbunden.

Bei erstmaliger Betätigung der Betätigungsvorrichtung drückt bei den bekannten Spendern das von federnden Rastzungen gebildete Kopplungsmittel gegen einen seitlich nach außen hervorspringenden Rand des Dosierventils. Hierdurch gerät der als Flansch dienende äußere Rand des Dosierventils in Eingriff mit der federnden Rastvorrichtung des Kopplungsmittels und bis zum Entfernen des Vorratsbehälters aus dem Gehäuse ist die Betätigungsvorrichtung mit dem Dosierventil gekoppelt.

Die Betätigungsvorrichtung ist beispielsweise mit einer rechtwinklig nach hinten verlängernden "Push"-Taste versehen, so dass ein Hereindrücken der "Push"-Taste eine Aufwärtsbewegung des rechtwinklig nach hinten hervorspringenden Bereiches bewirkt. Hierdurch wird ein Kolben des Dosierventils nach oben bewegt, wodurch gleichzeitig Substanz abgegeben wird. Beim nachfolgenden Zurückstellen der "Push"-Taste in die Ausgangsposition wird der Kolben wieder abgesenkt und ein in den Kolben angeordnetes Ausgabereservoir füllt sich wieder mit Substanz. Das Zurückstellen der "Push"-Taste in die Ausgangsposition wird beispielsweise über eine Rückstellfeder bewirkt.

Obwohl die bekannten Spender zuverlässig Substanz anzugeben vermögen, weisen sie doch den Nachteil auf, dass bei erstmaliger Betätigung die federnden Zungen der Kopplungsmittel den nach außen hervorspringenden Flansch des Dosierventils packen müssen, Während dieser ersten Initialbewegung ist das Dosierventil außer Funktion und es treten stattdessen mechanische Rastgeräusche auf.

Ferner besteht die Gefahr, dass durch unsachgemäßes Einsetzen des Vorratsbehälters die Rastelemente leicht verbogen werden, so dass entweder die Rastposition aufgehoben wird oder die Rastzungen senkrecht zur oberen Seite des Flansches angeordnet sind, so dass sich das Verdrängen der Rastzungen in Folge der Aufwärtsbewegung des Dosierventils nicht mehr realisieren lässt. In diesem Fall wäre der Spender auf Grund des Klemmens der Rastzungen ohne Funktion.

Aus der US 2004/0232168 A1 ist wiederum ein Spender der eingangs genannten Art bekannt. Auch dieser Spender weist eine Aufnahme für den Vorratsbehälter auf, die von einer im Bereich des Übergangs zwischen Dosierventil und Vorratsbehälter angeordneten Nut-/Federverbindung gebildet ist.

### Offenbarung der Erfindung

### Technisches Problem

Aufgabe der Erfindung ist es daher, einen Spender zu schaffen, in den der Vorratsbehälter einfach mit einer Einhandbedienung einsetzbar ist und der einen sicheren Betrieb ohne den Eindruck einer anfänglichen Fehlfunktion ermöglicht.

### Technische Lösung

Diese Aufgabe wird nach der Erfindung dadurch gelöst, dass die Kopplungsmittel eine Einfädelhilfe aufweisen, die von einer sich in Einsetzrichtung verengenden Zuführung gebildet ist, die den Halterand während der Einsetzbewegung des Vorratsbehälters in die Mitnahmeaufnahme führt.

Die Kopplungsmittel werden durch das Einsetzen des Vorratsbehälters in das Gehäuse und die damit verbundene Relativbewegung zwischen Gehäuse und Vorratsbehälter in Einsetzrichtung aktiviert, dass heißt der Formschluss zwischen Mitnehmer und Halterand wird durch das Einsetzen bereits realisiert. Zum Befüllen kann der Spender nun einfach aufgeklappt und der Vorratsbehälter eingesetzt werden. Hierzu weist das Gehäuse eine entsprechende Halterung auf, insbesondere eine sich von der Rückwand nach vorne erstreckende Tragplatte, in die der Vorratsbehälter eingesetzt wird.

Die Einfädelhilfe sorgt dafür, dass während der Einsetzbewegung der Halterand des Dosierventils eingefangen wird und in den Mitnehmer eingefädelt wird. Hierzu ist die Einfädelhilfe als Bauteil ausgebildet, dass mit der Tragplatte einen sich in Richtung des Mitnehmers verengenden Spalt bildet oder selbst einen solchen Spalt aufweist, wobei der Halterand während der Einsetzbewegung in dem Spalt geführt ist.

Durch die erfindungsgemäße Ausgestaltung des Spenders kann nicht nur der Vorratsbehälter leicht, mit einer Hand eingesetzt werden, es kann auch vermieden werden, dass der Eindruck von Fehlfunktionen auftritt, da das Ventil bereits beim ersten en Betätigen in der Betriebposition ist und nicht erst eine Einrastbewegung vorgeschaltet werden muss. Hierfür befinden sich die Kopplungsmittel unmittelbar nach Einsetzen des Vorratsbehälters im Eingriff.

Es ist bei einigen Ausgestaltungen der Dosiervorrichtung lediglich erforderlich, dass ein einmaliges Betätigen der Betätigungsvorrichtung das Dosierventil aktiviert, dass also Substanz aus dem neu eingesetzten vollen Vorratsbehälter in den Ventilkörper eingesogen wird. Sofern eine solche Initial füllung nicht notwendig ist, wenn zum Beispiel die Kammer des Dosierventils bereits werksseitig gefüllt ist, ist der Spender dann sofort nach der Befüllung einsatzbereit. Im Vergleich zu den bekannten Spendern entfällt also wenigstens eine Leerbewegung zur Aktivierung des Ventils.

Bei einer bevorzugten Ausgestaltung der Erfindung wird der Halterand von einem seitlich von dem Dosierventil nach außen hervorspringenden Rand gebildet. Dies kann beispielsweise ein rundum laufender Flansch sein. Dieser Flansch ist an einem Bereich des Ventils angeordnet, der bei bestimmungsgemäßer Funktion des Ventils auf und ab bewegt werden muss. Bei einem kolbenbetätigten Ventil kann dies zum Beispiel ein mit dem Kolben in Verbindung stehender Bereich des Dosierventils sein.

Wird als Ventil ein blasenfönniges Druckreservoir genutzt, kann der Halterand auch umlaufend um die Wandung dieses Druckreservoirs angeordnet sein. Die Mitnahmeaufnahme ist so im Gehäuse angeordnet, dass sie zusammen mit der Betätigungsvorrichtung beweglich ist. Bevorzugt wird auch hier eine bekannte "Push"-Taste verwendet, die eine senkrecht angeordnete Handhabe und einen rechtwinklig davon in Richtung der Gehäuserückwand hervorspringenden Funktionsbereich aufweist.

Die Mitnahmeaufnahme kann dann am oberen Bereich der Funktionsaufnahme angeordnet sein. Wesentlich für die Funktion der Mitnahmeaufnahme ist die Tatsache, dass diese den sowohl in nach oben als auch nach unten gerichtete Bewegungen der Betätigungsvorrichtung Kräfte auf den Halterand zu übertragen vermag. In der Regel wird also die Mitnahmeaufnahme als Schlitz ausgebildet sein, in die der Halterand bei Einschieben des Vorratsbehälters in Einsetzrichtung eingreift.

Bevorzugt werden bei dem erfindungsgemäßen Spender die Funktionsbauteile zylindrisch ausgeführt sein, weil sie etwa im Blasformverfahren hergestellt sind. Auch die Funktionselemente der Dosiervorrichtung werden bevorzugt als zylindrische Bauteile ausgeformt, da es sich auch hier im Kunststoffteile handelt, die als Zylinder sehr günstig ohne Fertigungsprobleme herstellbar sind.

Konsequenterweise wird dann auch der Halterand als umlaufender Ringflansch ausgebildet sein. Bei dieser Ausgestaltung bietet es sich an, dass die Mitnahmeaufnahme den gesamten Halterand mit Ausnahme des vorderen Bereiches umgibt. Dies führt zu einer kreisringförmigen Mitnahmeaufnahme, die gleichzeitig auch die Funktion der Klemmwirkung und der Haltewirkung für den Vorratsbehälter übernehmen kann. Auf diese Weise kann durch einfaches Einsetzen des Vorratsbehälters in die Mitnahmeaufnahme der Vorratsbehälter befestigt werden und, sofern ein Druckelement zur Übertragung einer Haltekraft in vertikaler Richtung vorhanden ist, die Funktion der Dosiervorrichtung sicherstellen.

Damit im schnellen Nachfüllbetrieb der Vorratsbehälter leicht und einfach ohne mühsames Einfädeln eingesetzt werden kann, wird bevorzugt eine mit der Betätigungsvorrichtung bewegte Aufnahmegabel verwendet, in die das Einfädeln des Halterandes erleichtert. Dies kann bei einer Ausgestaltung bedeuten, dass der obere Teil der Mitnahmeaufnahme von der Aufnahmegabel gebildet wird. Der untere Teil wird dann von der rechtwinklig zur Gehäuserückwand angeordneten Basisplatte der Betätigungstaste gebildet.

Der Halterand ist also zwischen der Basisplatte und der Aufnahmegabel angeordnet, stützt sich also in obere Richtung auf der Unterseite der Aufnahmegabel und in untere Richtung auf der Oberseite der Basisplatte ab. Um bei dieser Ausgestaltung das Dosierventil einsetzen zu können, weist die Basisplatte bevorzugt einen Durchlass auf, durch die das Dosierventil eingesteckt werden kann, wobei anschließend der gesamte Vorratsbehälter nach hinten in Richtung der Gehäuserückwand gedrückt werden kann. Um dies zu ermöglichen, ist der Durchlass für das Dosierventil bevorzugt schlitz- oder langlochartig ausgebildet.

Die Aufnahmegabel weist zur Erleichterung des Einfädelvorgangs bevorzugt sich nach vorne erweiternde Bügel auf, zwischen die der Halterand justiert werden kann. Die Bügel können nach oben abgewinkelt sein, damit ein zielgenaues Hinführen des Halterandes in die spätere Endposition ermöglichst wird.

Bevorzugt sind entweder die Bügel der Aufnahmegabel federnd ausgebildet oder es ist eine elastische Spanngabel vorgesehen, die zusätzlich zur Aufnahmegabel an der Basisplatte der Betätigungsvorrichtung vorgesehen ist. Diese elastische Aufnahmegabel oder die federnde Spanngabel können die erforderliche mechanische Stabilität gewährleisten und gleichzeitig eine Rastfunktion bieten, die den Vorratsbehälter sicher in der Gebrauchsposition hält.

Auf Grund der Tatsache, dass die Betätigungstaste in der Regel um eine horizontale Achse schwenkbar ist und sich damit die Basisplatte nicht nur nach oben, sondern auf einer Kreisbahn nach oben bewegt, ergibt sich in der Regel eine kleine Kraftkomponente, die von der Gehäuserückwand weg gerichtet auf den Vorratsbehälter von unten wirkt. Diese zusätzliche Kraftkomponente kann gut von einer metallischen oder stabilen Kunststoffgabel aufgenommen werden. Aus diesem Grund kann es sinnvoll sein, zusätzlich zur Ausgestaltung der Betätigungstaste und der Aufnahmegabel eine metallische Spanngabel vorzusehen.

Die Aufnahmegabel kann einstückig mit der Basisplatte der "Push"-Taste verbunden sein. In diesem Fall werden bevorzugt beide Teile als Spritzgußteile hergestellt. Alternativ kann eine beispielsweise metallische Aufnahmegabel auch über Steck- oder Nietverbindungen mit der Basisplatte verbunden sein.

Alternativ zur oben beschriebenen Ausgestaltung kann natürlich auch der Halterand nach innen hervorspringen und das Dosierventil eine umlaufende Nut aufweisen. So kann zum Beispiel der Halterand von der Aufnahmegabel gebildet sein, die in die Nut mit nur leichtem Spiel eingesteckt ist. Bei dieser Ausgestaltung ist die Betätigungsvorrichtung zum Beispiel ausschließlich über die Aufnahmegabel oder die Aufnahmegabel in Verbindung mit der Spanngabel mit dem Dosierventil verbunden.

Das Dosierventil selbst kann besonders einfach als Ballonventil ausgebildet sein, das ein Ansaugreservoir aufweist, durch die Bewegung der Betätigungsvorrichtung in eine erste Richtung in Richtung der Gehäuserückwand zusammengedrückt wird. Hierdurch wird Substanz aus dem Ballonventil ausgetrieben, durch die nachfolgende Rückwärtsbewegung in die zweite Richtung von der Gehäuserückwand weg wird dann wieder Substanz aus dem Vorratsbehälter angesaugt. Gleichzeitig werden kleine Substanzreste an der Ausgabedüse wieder in den Ballon zurück gesaugt. Membranen zu beiden Seiten des Ballons bewirken eine Dichtigkeit, so dass ein Nachtropfen des Dosierventils vermieden ist.

Bei dieser Ausgestaltung kann das Ansaugreservoir und der Vorratsbehälter leicht aus einem einzigen Kunststoffbauteil hergestellt werden, das beispielsweise im Blasformverfahren produziert werden kann. Hierzu wird ein Schlauch unterhalb des Vorratsbehälters durch entsprechende Formgebung so weit im Durchmesser reduziert, dass sich ein kurzer oder längerer Zuströmkanal zwischen der beiden Volumina, dem Ansaugreservoir einerseits und dem Vorratsbehälter andererseits ergibt

Das Ansaugreservoir selbst kann verschiedene Formen haben, je nach Verwendung des Materials können balgartige Kompressionsbereiche vorgesehen sein oder das Ansaugreservoir wird als kugelförmiges Volumen ausgebildet, das einfach über die Betätigungsvorrichtung mit seitlichem Auswandern des Wandlungsbereiches zusammendrückbar ist.

Weitere Merkmale und Vorteile der Erfindung ergeben sich aus den Unteransprüchen und aus der nachfolgenden Beschreibung bevorzugter Ausführungsbeispiele anhand der Zeichnungen.

### Kurze Beschreibung von Zeichnungen

In den Zeichnungen zeigt:
Fig. 1 einen erfindungsgemäßen Spender in einer Seitenansicht im Schnitt,
Fig. 2 eine Draufsicht auf die Kopplungsmittel des in Figur 1 dargestellten Spenders,
Fig. 3 eine erste alternative Ausgestaltung der Dosierpumpe in einer schematischen Ansicht,
Fig. 4 eine zweite Ausgestaltung der Dosierpumpe in einer schematischen Ansicht,
Fig. 5 eine dritte Ausgestaltung der Dosierpumpe in einer schematischen Ansicht,
Fig. 6 eine vierte Ausgestaltung der Dosierpumpe in einer schematischen Ansicht und
Fig. 7 eine fünfte Ausgestaltung der Dosierpumpe in einer schematischen Ansicht.

### Die beste Art und Weise, die Erfindung auszunutzen

In Figur 1 ist ein Spender dargestellt, der ein Gehäuse 1 aufweist, in das in eine Eintrittsrichtung E ein Vorratsbehälter 2 einsetzbar ist. Der Vorratsbehälter kann eine halbfeste oder eine flüssige Substanz, insbesondere Reinigungsmittel oder hauptpflegemittel, beinhalten. Die Substanz ist über ein Dosierventil 3, das manuell oder elektrisch betätigt sein kann, entnehmbar.

Zur Betätigung des Dosierventils 2 ist eine Betätigungsvorrichtung 4 vorgesehen, die hier als manuelle Vorrichtung gezeichnet ist. Eine vom Bediener aufgebrachte manuelle Betätigungskraft wird hierbei über ein Druckelement auf das Ventilelement übertragen. Das Dosierventil 2 kann dabei so ausgestaltet sein, dass es eine definierte Menge eines flüssigen Mittels abzugeben vermag, es kann auch als Schaumventil ausgebildet sein, so dass die Substanz durch die Betätigung aufgeschäumt wird. Zur Betätigung des Dosierventils 3 muss die Betätigungsvorrichtung 4 ein Element des Dosierventils 3 relativ zum Vorratsbehälter 2 hin und her bewegen können. Dies setzt voraus, dass ein Teil des Dosierventils 3 in senkrechter Richtung in der Betätigungsvorrichtung 4 geführt ist.

Die gezeigte Ausführungsform weist Kopplungsmittel auf, die bei Einsetzen des Vorratsbehälters in das Gehäuse 1 aktiviert werden.

Während bei den bekannten Spendern eine Aktivierung erst dann erfolgt, wenn bei erstmaliger Betätigung der Betätigungsvorrichtung 4 Haltezungen über einen Rand des Kopplungsmittels hinweg rutschen und federnd einrasten, ist erfindungsgemäß eine Aktivierung der Kopplungsmittel durch das Einsetzen unmittelbar bewirkt. Hierzu ist ein Halterand 5 vorgesehen, der mit einer Mitnahmeaufnahme eines Mitnehmers 6 zusammen wirkt. Dies bedingt, dass bei Einsetzen des Vorratsbehälters 2 in das Gehäuse 1 der Halterand 5 unter den Mitnehmer 6 gleitet und so zusammen mit der Oberseite der Betätigungsvorrichtung 4 den seitlich von dem Dosierventil 3 hervorspringenden Halterand 5 umschließt.

Wird nun die Betätigungsvorrichtung 4 durch Aufbringen einer manuellen Druckkraft in die erste Betätigungsrichtung R₁ in Bewegung gesetzt, wird im gezeigten Ausführungsbeispiel auf den unterhalb des Dosierventils 3 liegenden Ventilbereich eine Druckkraft ausgeübt. Da der Halterand 5 formschlüssig in vertikaler Richtung gehalten ist, bewirkt dies, dass der untere, im Dosierventil 3 bewegliche Bereich des Dosierventils nach oben gedrückt und bei anschließender Rückfederung der Push-Taste in die zweite Betätigungsrichtung R₂ wieder nach unten gezogen wird. Durch diese Hubbewegung wird die Substanz zunächst aus dem Vorratsbehälter 2 in einen Zwischenraum des Dosierventils 3 gesogen.

Gleichzeitig wird bei der gleichen Bewegung der in diesem Zwischenraum befindliche Teil der Substanz, der bei einer vorhergehenden Betätigung bereits angesogen wurde, nach unten oder in eine beliebige andere Richtung ausgegeben.

Figur 2 zeigt den Bereich der Aufnahmegabel 6 und der Spanngabel 8 von oben. Der Mitnehmer 7 (hier nicht erkennbar) wird von der Oberseite der als Betätigungsvorrichtung 4 verwendeten Push-Taste und der Unterseite der Aufnahmegabe 6 gebildet, wobei der Halterand 5 hier ein seitlich von dem nicht dargestellten Dosierventil 3 hervorspringender Flansch ist.

In den Figuren 3 bis 7 sind fünf alternative Ausgestaltungen des Dosierventils 3 dargestellt, die im wesentlichen alle auf einer Ballon-Technik beruhen, wobei ein runder, halbrunder, balgartiger oder ein sich in vertikaler Richtung kontinuierlich verbreitender oder verengender Ballon verwendet wird, der im oberen und unteren Bereich über Membranventile abgedichtet ist.

Die Membranventile, alternativ können natürlich auch andere Ausgestaltungen Verwendung finden, bewirken bei Eindrücken der Push-Taste ein Verschließen im oberen Übergangsbereich zum Vorratsbehälter 2 und ein Öffnen im unteren Bereich, um den Inhalt des Ballons aus diesem nach unten herausdrücken zu können. Bei Rückfedern der Push-Taste wird dann das untere Ventil geschlossen, so dass sich der Unterdruck zum Ansaugen der Substanz aufbauen kann.

Die beschriebenen Ausgestaltungen des Dosierventils 3 sind ausschließlich als Ausführungsbeispiele anzusehen. Es können auch andere Ventile im Zusammenhang mit der Erfindung genutzt werden.

### Bezugszeichenliste:

- 1: Gehäuse
- 2: Vorratsbehälter
- 3: Dosierventil
- 4: Betätigungsvorrichtung
- 5: Halterand
- 6: Aufnahmegabel
- 7: Mitnehmer
- 8: Spanngabel
- 9: Ansaugreservoir
- 10: Zuströmkanal

- E: Einsteckrichtung
- R₁: Erste (Betätigungs-) Richtung
- R₂: Zweite (Rückstell-) Richtung

## Patentansprüche

1. Spender, insbesondere Dosierspender für die Verabreichung einer halbfesten oder flüssigen Substanz, mit einem Gehäuse (1), das an einer Wand montierbare mit einer Gehäuserückwand montierbar ist und eine schwenkbar mit der Gehäuserückwand verbundene Abdeckung aufweist, einem in das Gehäuse (1) in einer Einsetzrichtung (E) in eine Behälteraufnahme einsetzbaren Vorratsbehälter (2), einem an dem Vorratsbehälter (2) angeordneten Dosierventil (3), das durch eine Hubbewegung eines Ventilelements eine vorbestimmte Menge der Substanz abzugeben vermag und einer an dem Gehäuse angeordneten Betätigungsvorrichtung (4), die zur Betätigung des Dosierventils (3) eine Betätigungskraft über zumindest ein Druckelement auf das Ventilelement zu übertragen vermag, wobei der Spender insbesondere an dem Gehäuse (1) angeordnete Kopplungsmittel aufweist, die unmittelbar oder mittelbar zumindest in Richtung der Bewegung des Ventilelements eine formschlüssige Verbindung zwischen Ventilelement und der Betätigungsvorrichtung (4) herzustellen vermögen und von zumindest einem Halterand (5) und zumindest einem, den Halterrand (5) wenigstens teilweise mit einer Mitnahmeaufnahme umgreifenden Mitnehmer (6) gebildet sind, und wobei die Kopplungsmittel derart ausgebildet sind, dass bei Einsetzen des Vorratsbehälters (2) in der Einsetzrichtung (E) der Halterand (5) mit der Mitnahmeaufnahme in Eingriff kommt, wobei die Behälteraufnahme an der Gehäuserückwand angeordnet ist und nach Schwenken der Abdeckung der Vorratsbehälter (2) in die Behälteraufnahme einsetzbar ist, **dadurch gekennzeichnet, dass** die Kopplungsmittel eine Einfädelhilfe aufweisen, die von einer sich in Einsetzrichtung verengenden Zuführung gebildet ist, die den Halterand (5) während der Einsetzbewegung des Vorratsbehälters (2) in die Mitnahmeaufnahme führt.

2. Spender nach Anspruch 1, **dadurch gekennzeichnet, dass** der Halterand (5) von einem seitlich von dem Dosierventil hervorspringenden Rand gebildet ist.

3. Spender nach einem der beiden vorhergehenden Ansprüche, **dadurch gekennzeichnet, dass** die Einfädelhilfe von einer sich in der der Einsetzrichtung (E) entgegen gesetzten Richtung öffnenden Aufnahmegabel (7) gebildet ist, wobei zumindest ein Teil der Mitnahmeaufnahme von den aus Sicht der Einsetzrichtung (E) hinteren Rändern der Aufnahmegabel (7) gebildet ist.

4. Spender nach dem vorhergehenden Anspruch, **dadurch gekennzeichnet, dass** die Gehäuserückwand nach vorne hervorspringende Seitenwandungen aufweist und die Betätigungsvorrichtung (4) eine an zumindest einer der Seitenwandungen schwenkbar gelagerte Betätigungstaste ist, die an einem sich in Richtung der Gehäuserückwand erstreckenden hinteren Bereich, dem Vorratsbehälter (2) zugewandt, die Mitnahmeaufnahme aufweist.

5. Spender nach einem der beiden vorhergehenden Ansprüche, **dadurch gekennzeichnet, dass** eine Seite der Aufnahmegabel (7) und die zugewandte Seite der Gehäuserückwand die Mitnahmeaufnahme bilden.

6. Spender nach dem vorhergehenden Anspruch, **dadurch gekennzeichnet, dass** zusätzlich zur Aufnahmegabel (7) eine federnde Spanngabel (8) vorgesehen ist, die konzentrisch zur Aufnahmegabel (7) an deren Ober- oder Unterseite angeordnet ist, in die der zumindest beidseitig zum Dosierventil (3) angeordnete Halterand (5) elastisch federnd einrastbar ist.

7. Spender nach einem der beiden vorhergehenden Ansprüche, **dadurch gekennzeichnet, dass** die Gehäuserückwand eine den Vorratsbehälter (2) tragende, noch vorne hervorspringende Tragplatte mit einem Durchlass aufweist, wobei das Dosierventil (3) mit einem Ausgabekanal für die Substanz zur Abgabe der Substanz nach unten durch den Durchlass hindurchgeführt ist.

8. Spender nach Anspruch 1, **dadurch gekennzeichnet, dass** die Kopplungsmittel von einer in dem Dosierventil (3) angeordneten, zur Einsteckrichtung (E) parallelen Nut und zumindest einem, in Richtung der Nut von der Betätigungsvorrichtung (4) hervorspringenden Halterand (5) gebildet sind.

9. Spender nach einem der vorhergehenden Ansprüche, **dadurch gekennzeichnet, dass** das Dosierventil (3) von einem mit dem Vorratsbehälter (2) verbundenen Ansaugreservoir (9) gebildet ist, das durch Bewegung der Betätigungsvorrichtung (4) in eine erste Richtung (R₁) zum Ausgeben einer definierten Substanzmenge zusammendrückbar und zum Ansaugen einer weiteren Portion der Substanz bei Bewegung in eine zweite Richtung (R₂) Substanz aus dem Vorratsbehälter (2) anzusaugen vermag.

10. Spender nach dem vorhergehenden Anspruch, **dadurch gekennzeichnet, dass** das Ansaugreservoir (9) und der Vorratsbehälter (2) aus einem einzigen Kunststoffbauteil hergestellt sind und zwischen dem Ansaugreservoir (9) und dem Vorratsbehälter (2) ein über ein Ventil bei Bewegung der Betätigungsvorrichtung (4) in die erste Richtung verschließbarer Zuströmkanal (10) angeordnet ist.

11. Spender nach dem vorhergehenden Anspruch, **dadurch gekennzeichnet, dass** das Ansaugreservoir (9) und der Vorratsbehälter (2) aus einem Kunststoffschlauch im Blasformverfahren hergestellt sind.

## Claims

1. A dispenser, in particular a metering dispenser for the administration of a semisolid or liquid substance, comprising a housing (1) encompassing a cover being mountable on a wall with a housing rear wall and a cover being pivotably connected herewith, a reservoir (2) being insertable into a container receptacle in a direction of insertion (E) in housing (1), a metering valve (3) disposed on the reservoir (2) being able to dispense a predetermined quantity of the substance by means of a stroke movement of a valve element and an actuator (4) disposed on the housing being capable of transmitting an actuating force to the valve element via at least one pressure element for actuating the metering valve (3), wherein the dispenser encompasses coupling means disposed particularly on the housing (1), said coupling means being capable of producing a positive connection between the valve element and the actuator (4) either directly or directly at least in the direction of movement of the valve element and being formed by at least one retaining edge (5) and at least one carrier (6) at least partially encompassing the retaining edge (5) with a carrier receptacle and wherein the coupling means are configured in such a manner that the retaining edge (5) engages with the carrier receptacle in response to an insertion of the reservoir (2) in the direction of insertion (E), **characterized in that** the container receptacle is disposed on the housing rear wall and that it can be inserted into the container receptacle after pivoting the cover of the reservoirs (2), wherein the coupling means encompass a threading aid being formed by a supply narrowing in the direction of insertion, which guides the retaining edge (5) into the carrier receptacle during the insertion movement of the reservoir (2).

2. The dispenser according to claim 1, **characterized in that** the retaining edge (5) is formed by an edge laterally projecting from the metering valve.

3. The dispenser according to one of the two preceding claims, **characterized in that** the threading aid is formed by an accommodation fork (7), which opens in a direction opposite the direction of insertion (E), wherein at least a part of the carrier receptacle is formed by the rear edges of the accommodation fork (7), viewed in the direction of insertion (E).

4. The dispenser according to the preceding claim, **characterized in that** the housing rear wall encompasses side walls projecting forward and **in that** the actuator (4) is an actuating button mounted on at least one of the side walls in a pivotable manner, which encompasses the carrier receptacle in a rear region extending in the direction of the housing rear wall and facing the reservoir (2).

5. The dispenser according to the two preceding claims, **characterized in that** a side of the accommodation fork (7) and the side facing the housing rear wall form the carrier receptacle.

6. The dispenser according to the preceding claim, **characterized in that**, in addition to the accommodation fork (7) provision is made for an elastic tensioning fork (8), which is disposed concentrically to the accommodation fork (7) at the upper and lower side thereof, into which the retaining edge (5) disposed at least bilaterally to the metering valve (3) can be engaged in a spring-elastic manner.

7. The dispenser according to one of the two preceding claims, **characterized in that** the housing rear wall encompasses a support plate with an aperture supporting the reservoir (2) and projecting forward, wherein the metering valve (3) with an output channel for the substance for dispensing the substance downward is guided through the aperture.

8. The dispenser according to claim 1, **characterized in that** the coupling means are formed by a groove being disposed in the metering valve (3) and parallel to the direction of insertion (E) and by at least one retaining edge (5) projecting from the actuator (4) in the direction of the groove.

9. The dispenser according to one of the preceding claims, **characterized in that** the metering valve (3) is formed by a suction reservoir (9) connected with the reservoir (2) being capable of being compressed by the movement of the actuator (4) into a first direction (R₁) for outputting a predefined substance quantity and being capable of drawing in substance from the reservoir (2) for drawing in a further portion of the substance into a second direction (R₂) in response to a movement.

10. The dispenser according to the preceding claim, **characterized in that** the suction reservoir (9) and the reservoir (2) are made of a single plastic component and **in that** an infeed channel (10), which can be closed via a valve in response to a movement of the actuator (4) in the first direction, is disposed between the suction reservoir (9) and the reservoir (2).

11. The dispenser according to the preceding claim, **characterized in that** the suction reservoir (9) and the reservoir (2) are made of a plastic hose in a blow molding operation.

## Revendications

1. Distributeur, notamment distributeur doseur pour la distribution d'une substance semi-solide ou liquide, avec un boîtier (1), susceptible d'être monté sur un mur par une paroi arrière du boîtier et comportant un couvercle relié de façon pivotante avec la paroi arrière de boîtier, un récipient de stockage (2) insérable dans le boîtier (1) dans un sens d'insertion (E) dans un logement pour récipient, une soupape de dosage (3) disposée sur le récipient de stockage (2), qui par une levée d'un élément de soupape est susceptible de délivrer une quantité prédéfinie de la substance et avec un dispositif de manoeuvre (4), qui pour la manoeuvre de la soupape de dosage (3) est susceptible de transmettre sur l'élément de soupape une force de manoeuvre, par l'intermédiaire d'au moins un élément de pression, le distributeur comportant des moyens d'accouplement, disposés notamment sur le boîtier (1), qui sont susceptibles d'établir directement ou indirectement au moins dans le sens de déplacement de l'élément de soupape une liaison par complémentarité de forme entre l'élément de soupape et le dispositif de manoeuvre (4) et qui sont formés par au moins un bord de maintien (5) et par au moins un entraîneur (6) entourant au moins partiellement le bord de maintien (5) avec un logement d'entraînement, et les moyens d'accouplement étant conçus de sorte que lors de l'insertion du récipient de stockage (2) en direction d'insertion (E), le bord de maintien (5) vienne s'engager dans le logement d'entraînement, le logement pour récipient étant disposé sur la paroi arrière du boîtier et après pivotement du couvercle, le récipient de stockage (2) pouvant s'insérer dans le logement pour récipient, **caractérisé en ce que** les moyens d'accouplement comportent une assistance à l'introduction, qui est formée d'un guidage se rétrécissant en direction d'insertion, qui pendant le mouvement d'insertion du récipient de stockage (2) guide le bord de maintien (5) dans le logement d'entraînement.

2. Distributeur selon la revendication 1, **caractérisé en ce que** le bord de maintien (5) est formé par un bord saillant latéralement de la soupape de dosage.

3. Distributeur selon l'une quelconque des deux revendications précédentes, **caractérisé en ce que** l'assistance à l'introduction est formée par une fourche de logement (7) s'ouvrant dans la direction opposée à la direction d'insertion (E), au moins une partie du logement d'entraînement étant formée par des bords arrière de la fourche de logement (7), vus à partir de la direction d'insertion (E).

4. Distributeur selon la revendication précédente, **caractérisé en ce que** la paroi arrière du boîtier comporte des cloisons latérales saillant vers l'avant et **en ce que** le dispositif de manoeuvre (4) est une touche de manoeuvre logée de façon pivotante sur au moins l'une des cloisons latérales, qui sur une zone arrière s'étendant en direction de la paroi arrière du boîtier, en face du récipient de stockage (2) comporte le logement d'entraînement.

5. Distributeur selon l'une quelconque des deux revendications précédentes, **caractérisé en ce que**, un côté de la fourche de logement (7) et le côté qui lui fait face de la paroi arrière du boîtier forment le logement d'entraînement.

6. Distributeur selon la revendication précédente, **caractérisé en ce que**, en supplément de la fourche de logement (7) est prévue une fourche de serrage (8) élastique, qui est disposée de façon concentrique à la fourche de logement (7), sur la face supérieure ou inférieure de cette dernière, dans laquelle le bord de maintien (5) disposé au moins des deux côtés de la soupape de dosage (3) peut s'enclencher par résilience élastique.

7. Distributeur selon l'une quelconque des deux revendications précédentes, **caractérisé en ce que** la paroi arrière du boîtier comporte une plaque de support portant le réservoir de stockage (2), saillant vers l'avant, avec un passage, la soupape de dosage (3) étant guidée avec un conduit distributeur de substance à travers le passage, pour distribuer le substance.

8. Distributeur selon la revendication 1, **caractérisé en ce que** les moyens d'accouplement sont formés par une rainure disposée dans la soupape de dosage (3), parallèle à la direction d'insertion (E) et par au moins un bord de maintien (5) saillant vers l'avant à partir du dispositif de manoeuvre (4), en direction de la rainure.

9. Distributeur selon l'une quelconque des revendications précédentes, **caractérisé en ce que** la soupape de dosage (3) est formée par un réservoir d'aspiration (9) relié au récipient de stockage (2), qui est compressible par déplacement du dispositif de manoeuvre (4) dans une première direction (R₁), pour délivrer une quantité définie de substance et qui, pour aspirer une portion supplémentaire de la substance, lors du déplacement dans une deuxième direction (R₂) est susceptible d'aspirer de la substance hors du récipient de stockage (2).

10. Distributeur selon la revendication précédente, **caractérisé en ce que** le réservoir d'aspiration (9) et le récipient de stockage (2) sont fabriqués en un seul élément en matière plastique et **en ce que**, entre le réservoir d'aspiration (9) et le récipient de stockage (2) est disposé un conduit d'alimentation (10) pouvant se fermer dans la première direction par l'intermédiaire d'une soupape, lors du déplacement du dispositif de manoeuvre (4).

11. Distributeur selon la revendication précédente, **caractérisé en ce que** le réservoir d'aspiration (9) et le récipient de stockage (2) sont fabriqués en un boyau de matière plastique par procédé par soufflage.
